# EUROPÄISCHE PATENTSCHRIFT

(11) **EP 0 722 517 B1**
(45) Veröffentlichungstag und Bekanntmachung des Hinweises auf die Patenterteilung: **08.10.1997**
(21) Anmeldenummer: 95920848.9
(22) Anmeldetag: 22.05.1995
(51) Int. Cl.: D05B 11/00, D05B 39/00

(54) **VORRICHTUNG ZUR AUFNAHME VON WERKSTÜCKEN FÜR BEARBEITUNGSVORGÄNGE, INSBESONDERE ZUM NÄHEN**
DEVICE FOR HOLDING WORKPIECES FOR MACHINING, ESPECIALLY FOR SEWING
SYSTEME PERMETTANT DE RECEVOIR DES OUTILS SERVANT A DES OPERATIONS DE FACONNAGE, NOTAMMENT DES TRAVAUX DE COUTURE

(30) Priorität: 04.06.1994 DE 4419700
(43) Veröffentlichungstag der Anmeldung: 24.07.1996
(73) Patentinhaber: MOLL AUTOMATISCHE NÄHSYSTEME GmbH, D-52468 Alsdorf (DE)
(72) Erfinder: MOLL, Philip, D-52078 Aachen (DE)
(86) Internationale Anmeldenummer: EP9501927
(87) Internationale Veröffentlichungsnummer: WO9533879

(56) Entgegenhaltungen:
- EP-A- 0 344 400
- WO-A-93/04228
- DE-A- 1 660 811
- US-A- 4 688 837

## Beschreibung

Die Erfindung betrifft eine Vorrichtung zur Aufnahme von mindestens einem Zuschnitt aus einem vorzugsweise biegeschlaffen Material in einer vorbestimmten Position während eines Bearbeitungsvorganges, insbesondere während des Nähens, zur Herstellung einer dreidimensionalen Hülle, die einen mit mindestens einer Anlagefläche versehenen, im wesentlichen der Form der herzustellenden Hülle entsprechenden, Trägerkörper aufweist, wobei der Zuschnitt auf der Anlagefläche lösbar anbringbar ist und die mit mindestens einer Halteeinheit versehen ist, die den jeweiligen Zuschnitt während des Bearbeitungsvorganges an der Anlagefläche hält.

Eine Möglichkeit um mit automatischen Fertigungseinrichtungen Zuschnitte aus einem biegeschlaffen Material zu dreidimensionalen Hüllen zu verarbeiten, besteht darin, die Zuschnitte auf einen Trägerkörper aufzuspannen, der im wesentlichen die Form der herzustellenden Hülle aufweist. Die Zuschnitte werden dabei zueinander so im Winkel angeordnet, daß sich ihre Randbereiche zumindest teilweise überlappen. Anschließend bewegt sich ein geeignetes Werkzeug beispielsweise eine an einem Arm eines Manipulators angeordnete Nähmaschine entlang des sich überlappenden Bereiches, wodurch die beiden Zuschnitte verbunden werden. Ein großes Anwendungsgebiet dafür ist beispielsweise das Vernähen von textilen Materialien oder Leder. Da die Nähmaschinen derart automatisierter Nähanlagen vorbestimmte Wege abfahren, ist es notwendig, daß die Zuschnitte während des Nähens exakt an den dafür vorgesehenen Positionen angeordnet sind.

Aufgrund der biegeschlaffen Eigenschaften dieser Materialien hat es sich jedoch als schwierig erwiesen, diese Positionierung zu erreichen und für die Dauer des Bearbeitungsvorganges beizubehalten. Um dies zu gewährleisten, existieren deshalb im Stand der Technik entsprechende Vorrichtungen. So werden bei einer aus der DE-PS 42 25 008 bekannten Vorrichtung jeweils eine Anlegeeinrichtung mit einem Zuschnitt bestückt und zusammen mit diesem an einem Trägerkörper angeordnet. Nachdem die Anlegeeinrichtung wieder entfernt ist, verbleiben deren Halteplatten an dem Zuschnitt. Die metallischen Halteplatten drücken dabei den sich zwischen Ihnen und dem Trägerkörper befindenden Zuschnitt durch einen Magneten des Trägerkörpers an die entsprechende Anlagefläche desselben. Um den Zuschnitt sicher zu halten, sind die Andruckflächen der Halteplatten nur unwesentlich kleiner als der Zuschnitt, so daß dessen zu bearbeitende Randzone gegenüber diesen vorsteht. Da die Halteplatten auch während des Nähens an der dem Trägerkörper abgewandten Seite des Zuschnittes anliegen, ist der Zuschnitt nicht frei zugänglich. Die Bewegung des Näharmes einer Nähmaschine muß deshalb an die Anordnung der Halteplatte angepaßt werden, was vor allem dann als nachteilig empfunden wird, wenn der Zuschnitt beispielsweise auch bestickt werden soll. Ebenso ist es nicht zufriedenstellend, daß die Halteplatten nach dem Nähvorgang wieder entfernt und nach dem Abnehmen der Hülle von dem Trägerkörper wieder an diesen herangeführt werden müssen. Außerdem führt die Fixierung der Zuschnitte mittels Halteplatten dazu, daß die Anlegevorrichtung, da sie zusätzlich zum jeweiligen Zuschnitt auch eine Halteplatte aufnehmen müssen, konstruktiv relativ aufwendig sind. Desweiteren ist diese Art der Fixierung der Zuschnitte verhältnismäßig zeitaufwendig, da die Handhabung der Halteplatten außerhalb des eigentlichen Nähvorganges erfolgen muß, wodurch die für einen Bearbeitungszyklus einer Hülle benötigte Zeit relativ lange ist.

Die Aufgabe der vorliegenden Erfindung ist, eine Vorrichtung der eingangs bezeichneten Art zu schaffen, durch die ein Zuschnitt während eines Bearbeitungsvorganges sicher gehalten werden kann, ohne dabei die geschilderten Nachteile aufzuweisen.

Diese Aufgabe wird bei einer gattungsgemäßen Vorrichtung dadurch gelöst, daß jede Halteeinheit in einer Ausnehmung des Trägerkörpers angeordnete Halteelemente aufweist, die von einer innerhalb des Trägerkörpers gelegenen Ruheposition in eine Eingriffsposition überführbar sind, in der sich ihre Eingriffsabschnitte außerhalb des Trägerkörpers befinden.

In einer bevorzugten Ausführungsform können die Halteelemente jeweils mit einem Druckmedium beaufschlagt werden und sind mit einem Federelement versehen. Dabei ist zur Erzielung einer besonders schnellen Überführung der Halteelemente in die Eingriffsposition zweckmäßig, daß das Halteelement durch Beaufschlagung mit einem Druckmedium in die Ruheposition überführt und es auch dort für die Dauer der Druckbeaufschlagung verbleibt. Dadurch ist sichergestellt, daß der Verbleib der Halteelemente in der Eingriffsposition unabhängig von einem eventuellen Druckabfall ist.

Ein weiterer Vorteil dieser Ausbildung der Erfindung besteht darin, daß lediglich für die Überführung der Halteelemente von der Eingriffsposition in die Ruheposition Energie zugeführt werden muß und die Halteelemente durch die Wirkung der Federelemente in der Arbeitsposition verbleiben. In anderen Ausführungsformen der Erfindung können die Halteelemente aber auch so ausgebildet sein, daß sie beispielsweise durch elektrische oder magnetische Energie in die Endlagen bewegt werden.

Es ist außerdem bevorzugt, daß die Halteelemente durch eine zu ihrer Längsachse im wesentlichen parallele Bewegung von der Ruhe- in die Eingriffsposition überführt werden können. Dies trägt ebenfalls zu einem einfachen konstruktiven Aufbau bei, da in diesem Fall zum einen die Ausnehmungen durch zylindrische Bohrungen erzeugt werden können und zum anderen geradlinige Bewegungen konstruktiv relativ einfach realisierbar sind.

In einer weiteren bevorzugten Ausbildung der Erfindung kann vorgesehen sein, daß die Halteelemente Nadeln aufweisen, wobei die Eingriffsabschnitte von deren Spitzen gebildet werden. Damit lassen sich insbesondere flexible Materialien sicher fixieren. Außerdem haben Nadeln bei derartigen Materialien den Vorteil, daß sie einen nur sehr geringen Verschleiß zeigen und somit höhere Standzeiten möglich sind.

Um beispielsweise Leder oder Folienzuschnitte während eines Bearbeitungsvorganges unter Vermeidung von durch Nadeleinstiche entstehenden Beschädigungen zu fixieren, kann es zweckmäßig sein, daß die Halteeinrichtungen entweder eine Unterdruck erzeugende Saugeinrichtung aufweisen oder mit einem Stößel versehen sind, der ein von ihm zu bewegendes Klebeband mit dem Zuschnitt in Kontakt bringt. Selbstverständlich sind auch Ausführungsformen der Erfindung möglich, bei denen Kombinationen von Saugeinrichtung, Stößel mit Klebeband und/oder Nadeln als Halteelemente vorgesehen sein können.

Die Erfindung wird im folgenden anhand von in den Figuren schematisch dargestellten Ausführungsbeispielen näher erläutert; es zeigen:
- Fig. 1: eine Draufsicht auf eine in eine Nähanlage integrierte Vorrichtung
- Fig. 2: eine Draufsicht auf eine Anlagefläche eines Trägerkörpers
- Fig. 3: einen Ausschnitt einer Schnittdarstellung entlang der Linie III - III der Fig. 2
- Fig. 4: eine Darstellung entsprechend Fig. 3 einer zweiten Ausführungs-form der Erfindung

Zur Verdeutlichung einer möglichen Anwendung der Erfindung ist in Fig. 1 eine in eine automatisierte Nähanlage integrierte und an einem um eine Achse 1 im Uhrzeigersinn drehbaren Gestell 2 angeordnete Vorrichtung zur Aufnahme von Werkstücken, beispielsweise Zuschnitten aus vorzugsweise biegeschlaffen Materialien, gezeigt, die zur Herstellung von dreidimensionalen Hüllen dienen. Die Vorrichtung weist drei Tragkörper 3, 4, 5 auf, deren äußere Form im wesentlichen der Form entspricht, die die fertigen Hüllen aufweisen sollen. Eine in diesem Zusammenhang zu verwendende Nähanlage ist in der eingangs genannten DE-PS 42 25 008 im Detail beschrieben.

In Fig. 1 befindet sich der Trägerkörper 3 in einer Position, in der er bereits mit Zuschnitten 6 bestückt ist. Diese Position ist die Nähposition. Der noch mit Zuschnitten zu bestückende Trägerkörper 4 ist in einer Bestückungsposition und wird dort durch eine Anlegeeinrichtung 7 bestückt. Der Trägerkörper 5 ist dagegen so positioniert, daß die bereits miteinander vernähten Zuschnitte von ihm abgenommen werden können. Sämtliche Trägerkörper 3, 4, 5 sind zur Aufnahme der Zuschnitte 6 mit jeweils einer oder mehreren Anlageflächen 8 versehen.

Die in Fig. 2 dargestellte Anlagefläche 8 des Trägerkörpers 4 weist Austrittsöffnungen 11 auf, deren Mittelpunkt auf einer imaginären Linie 12 angeordnet sind, die mit konstantem Abstand zu der Begrenzungskante 13 der Anlagefläche 8 verläuft. Die Austrittsöffnungen 11 haben in Fig. 2 die Form von Elypsen; sie sind die Öffnungen von in den Trägerkörper 4 eingebrachten zylindrischen Ausnehmungen 10, die von entsprechenden Bohrungen gebildet sind. Die Anlageflächen 8 können, wie aus Fig. 3 ersichtlich ist, gekrümmt sein.

In die Ausnehmungen 10 mündet eine Öffnung 14, die als Zuleitung 15 für ein Druckmedium, beispielsweise Druckluft, dient. Die im Winkel zur ersten Anlagefläche 8 verlaufende zweite Anlagefläche 8 dieses Trägerkörpers ist ebenfalls mit Ausnehmungen 10 versehen, die ebenfalls über eine Zuleitung 15 mit dem Druckmedium versorgt werden. Sämtliche Zuleitungen 15 können an eine allen Trägerkörpern gemeinsame Druckluftquelle angeschlossen sein.

In Fig. 3 ist eine in der Ausnehmung 10 angeordnete Halteeinheit 16 gezeigt. Die mit der Längsachse 17 der Ausnehmung 10 zusammenfallende Längsachse der Halteeinheit 16 schließt mit einer Tangente 18 an die Anlagefläche 8 einen spitzen Winkel ein, der beim gezeigten Ausführungsbeispiel ca. 30 Grad beträgt. Die Halteeinheit 16 weist eine Gewindehülse 24 auf, die luftdicht in ein Innengewinde der Ausnehmung 10 eingeschraubt ist. Die Gewindehülse 24 weist an ihrem der Anlagefläche 8 zugekehrten Ende eine Öffnung 25 zum Durchtritt eines Halteelementes 26 auf, das von einer mit einer Spitze 28 versehenen Nadel 27 gebildet ist. Die Gesamtlänge der Nadel 27 ist kürzer als die Länge der Ausnehmung 10, so daß sich die Spitze 28 der Nadel 27 in ihrer Ruheposition innerhalb des Trägerkörpers befindet. An ihrem der Spitze 28 abgekehrten Ende ist die Nadel mit einem zylindrischen Ansatz 29 versehen, der innerhalb der Ausnehmung 10 längsgeführt ist. Zwischen der Grundfläche der Ausnehmung 10 und der Außenseite des Ansatzes 29 ist ein als Druckfeder ausgebildetes Federelement 30 angeordnet, das die Nadel 27 zur Anlagefläche 8 hin beeinflußt.

Die Gewindehülse 24 weist in ihrem zwischen dem stirnseitigen Ende der Öffnung 25 und dem Ansatz 29 gelegenen Bereich eine Öffnung 31 auf, die zum Durchtritt des aus der Öffnung 14 ausströmenden Druckmediums dient.

Soll nun der Trägerkörper 4 mit Zuschnitten 6 bestückt werden, so werden diese durch die Anlegeeinrichtung 7 an die Anlageflächen 8 herangeführt und durch sie dort zunächst gehalten. Die Halteeinheiten 16 sind über die gemeinsame Druckleitung 15 noch mit Druckluft beaufschlagt, so daß sich die Spitzen 28 der Nadeln 27 innerhalb der Ausnehmungen 10 in ihrer Ruheposition befinden. Die Druckleitung 15 wird entlüftet, so daß das sich jetzt durch das entspannende Federlement 30 die Nadeln 27 aus dem Trägerkörper heraus auf den Zuschnitt zu bewegen und diesen ganz oder teilweise durchdringen. Da die Nadeln 27 entlang dem Randbereich der jeweiligen Anlagefläche 8 gleichmäßig verteilt angeordnet sind, üben sie in der jetzt erreichten Eingriffsposition aufgrund ihrer Schräglage eine relativ geringe Spannung auf den jeweiligen Zuschnitt 6 aus und halten diesen, nachdem die Anlageeinrichtung 7 sich in ihre Ausgangsposition zurückbewegt an der jeweiligen Anlagefläche 8 fest. Der Trägerkörper 4 kann jetzt in die vom Trägerkörper 3 seither eingenommene Nähposition gebracht und die Zuschnitte 6 können in beliebiger Weise miteinander vernäht werden.

Nach dem Nähvorgang wird der Trägerkörper 4 nochmals um einen Teilschritt weitergedreht und befindet sich dann in der Position, in der sich der Trägerkörper 5 anfänglich befand. Die gebildete Hülle kann nunmehr vom Trägerkörper 4 abgenommen werden. Hierzu wird die Druckleitung 15 beaufschlagt, wodurch den Halteeinheiten 16 ebenfalls Druckluft zugeführt wird. Der die Kraft des Federelementes 30 überwindende Druck bewegt die Halteeinheiten 16 und somit die Nadeln 27 mit ihren Spitzen 28 von ihrer außerhalb des Trägerkörpers gelegenen Eingriffsposition in die innerhalb des Trägerkörpers gelegene Ruheposition, wobei sie sich aus dem Zuschnitt 6 zurückziehen und diesen freigeben.

Bei der in Fig. 4 dargestellten weiteren Ausführungsform der Erfindung weisen die Trägerkörper 3, 4 und 5 an ihren jeweiligen Anlageflächen 8 jeweils ein Abstreifblech 32 auf, das an der jeweiligen Anlagefläche 8 befestigt ist. Jedes der Abstreifbleche ist mit Bohrungen 33 versehen, deren Mittelpunkte sich jeweils auf der Längsachse 17 der Ausnehmung 10 befinden. Die Durchmesser der Bohrungen 33, die in diesem Fall die eigentlichen Austrittsöffnungen 11 für die Nadeln 27 bilden, sind wesentlich kleiner als die Durchmesser 10 und so auf die Nadeln 27 abgestimmt, daß die Nadeln 27 während ihrer Bewegung von ihrer Eingriffs- in die Ruheposition den Zuschnitt nicht in die Ausnehmung 10 hineinziehen können. Vielmehr streifen diese den Zuschnitt während ihrer Rückbewegung vom jeweiligen Abstreifblech 32 ab.

## Patentansprüche

1. Vorrichtung zur Aufnahme von mindestens einem Zuschnitt aus einem vorzugsweise biegeschlaffen Material in einer vorbestimmten Position während eines Bearbeitungsvorganges, insbesondere während des Nähens, zur Herstellung einer dreidimensionalen Hülle, die einen mit mindestens einer Anlagefläche versehenen, im wesentlichen der Form der herzustellenden Hülle entsprechenden, Trägerkörper aufweist, wobei der Zuschnitt auf der Anlagefläche lösbar anbringbar ist und die mit mindestens einer Halteeinheit versehen ist, die den jeweiligen Zuschnitt während des Bearbeitungsvorganges an der Anlagefläche hält,
dadurch gekennzeichnet, daß
die Halteeinheit (16) mindestens zwei in Ausnehmungen (10) des Trägerkörpers (3,4,5) angeordnete Halteelemente (26) aufweist, die von einer innerhalb des Trägerkörpers (3,4,5) gelegenen Ruheposition in eine Eingriffsposition überführbar sind, in der sich ihre Eingriffsabschnitte außerhalb des Trägerkörpers (3,4,5) befinden.

2. Vorrichtung nach Anspruch 1, dadurch gekennzeichnet, daß die Halteelemente (26) durch eine zu ihrer Längsachse im wesentlichen parallele Bewegung von ihrer Ruheposition in die Eingriffsposition überführbar sind.

3. Vorrichtung nach einem der vorhergehenden Ansprüche, dadurch gekenn-zeichnet, daß die Halteelemente (26) von Nadeln (27) gebildet sind, deren Eingriffsabschnitte mindestens eine Spitze (28) aufweisen.

4. Vorrichtung nach Anspruch 3, dadurch gekennzeichnet, daß die Längsachsen der Nadeln (28) in ihrer Eingriffsposition mit einer Tangente der Anlagefläche (8) einen spitzen Winkel einschließen.

5. Vorrichtung nach einem der vorhergehenden Ansprüche, dadurch gekenn-zeichnet, daß die Halteeinheiten (16) mit einem Druckmedium beaufschlagbar sind.

6. Vorrichtung nach Anspruch 5, dadurch gekennzeichnet, daß die einer Anlagefläche (8) zugeordnete Halteelemente (26) an eine gemeinsame Druckleitung (15) angeschlossen sind.

7. Vorrichtung nach einem der vorhergehenden Ansprüche, dadurch gekenn-zeichnet, daß jedem Halteelemente (26) ein Federelement (30) zugeordnet ist.

8. Vorrichtung nach den Ansprüchen 5 und 6, dadurch gekennzeichnet, daß die Halteelemente (26) sich während der Druckbeaufschlagung in ihrer Ruheposition befinden und durch die Federelemente (30) in die Eingriffs-position überführbar sind.

9. Vorrichtung nach einem der vorhergehenden Ansprüche, dadurch gekenn-zeichnet, daß der Trägerkörper (3, 4, 5) zur Bildung der Anlagefläche (8) ein Abstreifblech (32) aufweist, das zum Durchtritt der Eingriffsbereiche der Halteelemente (16) Ausnehmungen (33) aufweist.

10. Vorrichtung nach einem der vorangehenden Ansprüche, dadurch gekenn-zeichnet, daß die Halteelemente (26) im Randbereich der jeweiligen Anlagefläche (8) angeordnet sind und sich während ihrer Überführung von der Ruhe- in die Eingriffsposition ihr Abstand zur Begrenzungskante (13) der Anlagefläche (8) verringert.

## Claims

1. Apparatus for receiving at least one blank formed from a material, which is preferably bendable, folded in an advantageous manner in a predetermined position during a processing operation, more especially during the sewing process, to produce a three-dimensional cover which comprises a carrier body substantially corresponding to the configuration of the cover to be produced and being provided with at least one abutment face, the blank being detachably mountable on the abutment face, and the cover being provided with at least one retaining unit which holds each blank on the abutment face during the processing operation, characterised in that the retaining unit (16) comprises at least two retaining members (26) disposed in recesses (10) of the carrier body (3, 4, 5), said retaining members being transferable from a position of rest internally of the carrier body (3, 4, 5) into an engagement position in which their engagement portions are situated externally of the carrier body (3, 4, 5).

2. Apparatus according to claim 1, characterised in that the retaining members (26) are transferable from their position of rest into the engagement position by a movement substantially parallel to their longitudinal axis.

3. Apparatus according to one of the preceding claims, characterised in that the retaining members (26) are formed from needles (27), the engagement portions of which have at least one point (28).

4. Apparatus according to claim 3, characterised in that the longitudinal axes of the needles (28) form an acute angle with a tangent of the abutment face (8) in their engagement position.

5. Apparatus according to one of the preceding claims, characterised in that a pressure medium can act on the retaining units (16).

6. Apparatus according to claim 5, characterised in that the retaining members (26) associated with an abutment face (8) communicate with a common pressure line (15).

7. Apparatus according to one of the preceding claims, characterised in that a resilient member (30) is associated with each retaining member (26).

8. Apparatus according to claims 5 and 6, characterised in that the retaining members (26) are in their position of rest during the pressure action and are transferable into the engagement position by the resilient members (30).

9. Apparatus according to one of the preceding claims, characterised in that the carrier body (3, 4, 5) comprises a stripper plate (32) to form the abutment face (8), said stripper plate having recesses (33) for passing through the engagement regions of the retaining members (16).

10. Apparatus according to one of the preceding claims, characterised in that the retaining members (26) are disposed in the edge region of each abutment face (8), and their spacing from the boundary edge (13) of the abutment face (8) reduces during their transfer from the position of rest into the engagement position.

## Revendications

1. Dispositif pour recevoir au moins une pièce découpée, réalisée dans un matériau de préférence mou et flexible, dans une position prédéterminée pendant une opération d'usinage, notamment pendant la couture, pour réaliser une housse en trois dimensions, qui présente un élément de support doté au moins d'une surface d'appui et correspondant sensiblement à la forme de la housse à réaliser, la pièce découpée pouvant être appliquée de manière amovible sur la surface d'appui, et qui est doté au moins d'une unité de maintien de la pièce découpée correspondante sur la surface d'appui, pendant l'opération d'usinage, caractérisé en ce que l'unité de maintien (16) présente au moins deux éléments de maintien (26) disposés dans des creux (10) de l'élément de support (3, 4, 5) et pouvant être transférés d'une position de repos située à l'intérieur de l'élément de support (3, 4, 5) à une position de contact dans laquelle ses segments de contact se trouvent à l'extérieur de l'élément de support (3, 4, 5).

2. Dispositif selon la revendication 1, caractérisé en ce que les éléments de maintien (26) peuvent être transférés de leur position de repos à la position de contact par un mouvement sensiblement parallèle à leur axe longitudinal.

3. Dispositif selon l'une quelconque des revendications 1 ou 2, caractérisé en ce que les éléments de maintien (26) sont formés d'aiguilles (27) dont les segments de contact présentent au moins une pointe (28).

4. Dispositif selon la revendication 3, caractérisé en ce que les axes longitudinaux des aiguilles (28) forment un angle aigu dans leur position de contact avec une tangente de la surface d'appui (8).

5. Dispositif selon l'une quelconque des revendications précédentes, caractérisé en ce que les éléments de maintien (16) peuvent être alimentés par un fluide de pression.

6. Dispositif selon la revendication 5, caractérisé en ce que les éléments de maintien (26) affectés à une surface d'appui (8) sont reliés à une conduite sous pression (15) commune.

7. Dispositif selon l'une quelconque des revendications précédentes, caractérisé en ce qu'un élément ressort (30) est affecté à chaque élément de maintien (26).

8. Dispositif selon les revendications 5 et 6, caractérisé en ce que les éléments de maintien (26) se trouvent dans leur position de repos pendant l'admission de pression et peuvent être transférés dans leur position de contact par les éléments ressorts (30).

9. Dispositif selon l'une quelconque des revendications précédentes, caractérisé en ce que l'élément de support (3, 4, 5) comporte, pour former la surface d'appui (8), une tôle de protection (32) qui présente des creux (33) destinés au passage des zones de contact des éléments de maintien (16).

10. Dispositif selon l'une quelconque des revendications précédentes, caractérisé en ce que les éléments de maintien (26) sont disposés dans la zone de bordure de la surface d'appui correspondante (8) et que, pendant leur transfert de la position de repos à la position de contact, leur distance par rapport à l'arête de délimitation (13) de la surface d'appui (8) diminue.
